# EUROPÄISCHE PATENTSCHRIFT

(11) **EP 1 067 050 B1**
(45) Veröffentlichungstag und Bekanntmachung des Hinweises auf die Patenterteilung: **13.02.2008**
(21) Anmeldenummer: 00113625.8
(22) Anmeldetag: 28.06.2000
(51) Int. Cl.: B65B 51/06

(54) **Verfahren und Vorrichtung zum Herstellen von (Falt-) Kartons**
Process and apparatus for manufacturing (folding) boxes
Procédé et dispositif pour la fabrication de boîtes (pliantes)

(30) Priorität: 09.07.1999 DE 19931946
(43) Veröffentlichungstag der Anmeldung: 10.01.2001
(73) Patentinhaber: Focke & Co. (GmbH & Co. KG), 27283 Verden (DE)
(72) Erfinder: Focke, Heinz, 27283 Verden (DE); Heinzig, Wolfgang, 26689 Apen (DE)
(74) Vertreter: Bolte, Erich

(56) Entgegenhaltungen:
- DE-A1- 2 149 178
- US-A- 4 053 056
- US-A- 4 984 409
- US-A- 5 409 098

## Beschreibung

Die Erfindung betrifft eine Vorrichtung zum Herstellen bzw. Verschließen von Kartons, die in einer Füllstation befüllbar und während des Transports durch einen Schließförderer durch Verkleben von Faltlappen, insbesondere mittels außen aufgebrachtem Klebestreifen, verschließbar sind, wobei die Kartons hinsichtlich korrekter Verklebung der Faltlappen überprüfbar und korrekt ausgebildete Kartons im Anschluss an den Schließförderer einem Abförderer zuführbar sind.

Ein derartiger Kartonpacker ist in US 4 984 409 dargestellt und beschrieben. Bei diesem Kartonpacker werden die Kartons ausschließlich entlang horizontaler Förderbahnen transportiert. Im Bereich einer ersten Förderbahn werden seitlich Verschlussmittel, nämlich Klebestreifen, an den zu verbindenden Faltlappen angebracht. Im Bereich eines quer gerichteten Förderers werden sodann die Kartons hinsichtlich korrekter Ausbildung des Verschlusses der Faltlappen überprüft. Korrekt ausgebildete Kartons werden in einer Richtung des Förderers abtransportiert. Identifizierte Fehlkartons werden in entgegengesetzter Richtung zu einer Fehlstation transportiert. Ein so ausgebildeter Kartonpacker bedarf einer verhältnismäßig großen Grundfläche.

Bekannt ist weiterhin im Zusammenhang mit der Handhabung von Zigaretten-Packungen ein Vertikalförderer für jeweils zwei nebeneinander liegende Packungen. Der Förderer besteht aus einem Endlosgurt, der kontinuierlich umläuft und quer gerichtete Mitnehmer für je zwei Packungen aufweist. In einem oberen Bereich werden die Packungen paarweise von einem Zwischenförderer übernommen, der die Packungen in eine andere, quer gerichtete Förderrichtung umlenkt (US 5 409 098). Eine derartige Vorrichtung ist für den Transport von kleinen Packungen geeignet, hingegen nicht als Kartonpacker oder Bestandteil desselben.

Der Erfindung liegt die Aufgabe zugrunde, eine Vorrichtung für die Befüllung und zum Verschließen von Kartons weiterzuentwickeln, insbesondere dahingehend, dass der Kartonpacker kompakt aufgebaut und eine verhältnismäßig kleine Grundfläche beansprucht.

Zur Lösung dieser Aufgabe ist die erfindungsgemäße Vorrichtung durch folgende Merkmale gekennzeichnet:
a) der Schließförderer ist als aufrechter Kartonförderer ausgebildet mit mindestens einer Aufnahme für mindestens einen Karton,
b) die im Querschnitt winkelförmige Aufnahme ist schwenkbar an einem Endlosförderer des Schließförderers angebracht und durch diesen aus einer unteren Aufnahmestellung in eine am oberen Ende des Schließförderers gebildete Übergabestation und zurück in die Aufnahmestellung transportierbar,
c) die Aufnahme besteht aus einem kürzeren, während des aufwärts gerichteten Transports des Kartons horizontal gerichteten Tragschenkel und einem längeren, während der Aufwärtsbewegung vertikal gerichteten Tragschenkel,
d) im Bereich der Übergabestation ist die Aufnahme kippbar, derart, dass der längere Tragschenkel horizontal gerichtet ist zur Übergabe des Kartons an einen an die Übergabestation anschließenden, horizontal gerichteten Abförderer,
e) etwaige Fehlkartons sind auf den horizontal gerichteten, größeren Tragschenkel der Aufnahme liegend an dem Abförderer vorbei - und entlang einer Abförderstrecke abwärts bewegbar,
f) im Bereich einer Aufnahmestation ist der Fehlkarton von der Aufnahme abhebbar.

Erfindungsgemäß werden demnach die befüllten Kartons mittels Vertikalförderer durch eine Schließstation hindurchtransportiert. Am oberen Ende des Förderers befindet sich ein horizontal gerichteter Abförderer. In besonderer Weise sind Aufnahmen für die Kartons ausgebildet, derart, dass Fehlkartons bei Abwärtsbewegung des Vertikalförderers einer Abnahmestation zugeführt werden können.

In besonderer Weise ist die Betätigung der Aufnahmen sowie eine am oberen Bereich des Vertikalförderers eingerichtete Übergabestation ausgebildet.

Weitere Besonderheiten der Erfindung werden nachfolgend anhand eines in den Zeichnungen dargestellten Ausführungsbeispiels der Vorrichtung näher erläutert. Es zeigt:
- Fig. 1: einen Kartonpacker in schematischem Grundriss,
- Fig. 2: den Kartonpacker gemäß Fig. 1 in Seitenansicht bzw. in einer vertikalen Schnittebene II-II der Fig. 1,
- Fig. 3: eine Seitenansicht des Kartonpackers in einer anderen Ebene III-III der Fig. 1,
- Fig. 4: eine Draufsicht bzw. einen Horizontalschnitt in der Schnittebene VI-VI.

Die in den Zeichnungen dargestellte Vorrichtung ist ein Kartonpacker zum Herstellen, Füllen und zum Abtransport von Kartons 10 aus Wellkarton oder ähnlichem Verpackungsmaterial. Die Kartons 10 sind so aufgebaut, dass im Bereich von zwei einander gegenüberliegenden Seiten, insbesondere im Bereich einer Bodenwand und einer Stirnwand, Faltlappen 11, 12 gebildet sind. Diese werden zum Verschließen des Kartons 10 umgefaltet, so dass äußere Faltlappen 11 auf inneren Faltlappen 12 aufliegen. Die äußeren Faltlappen 11 werden durch Klebung miteinander verbunden, nämlich durch einen aufgebrachten Klebestreifen 13.

Die Kartons 10 werden in flachem, zusammengelegtem Zustand einem Magazin 14 entnommen. Im Bereich einer Füllstation 15 wird der Karton 10 aufgerichtet. Offene Seiten mit den Faltlappen 11, 12 sind seitwärts gerichtet. Der Kartoninhalt wird über eine offene Seite in den Karton 10 eingeschoben.

Bei dem vorliegenden Ausführungsbeispiel nimmt der Karton 10 eine Gruppe 16 von Einzelpackungen 17 auf. Die Einzelpackungen 17 werden durch einen Zuförderer 18 angeliefert. Im Bereich einer Gruppierstation werden die Einzelpackungen 17 lagenweise auf einem Stapeltisch 19 unter Bildung der mehrlagigen Gruppe 16 gesammelt. Die Gruppe 16 wird durch einen Schieber 20 in den seitlich offenen Karton 10 eingeschoben.

Sodann werden die Faltlappen 11, 12 in die Schließstellung gefaltet. Der nunmehr geschlossene Karton 10 wird an einen Kartonförderer bzw. an einen Schließförderer 21 übergeben. Dieser ist in besonderer Weise ausgebildet.

Die geschlossenen Kartons 10 werden durch den Schließförderer 21 aufwärts bewegt und am oberen Ende der Förderstrecke in einer Übergabestation 33 an einen horizontalen Abförderer 22 übergeben. Dieser ist hier als Rollenförderer ausgebildet.

Der Schließförderer 21 ist mit einer auf- und abbewegbaren Aufnahme 23 für mindestens einen Karton 10 ausgerüstet. Alternativ können auch mehrere, insbesondere zwei Aufnahmen 23 vorhanden sein. Die Aufnahme 23 ist im Querschnitt winkelförmig ausgebildet mit zwei unter einem rechten Winkel zueinander angeordneten Tragschenkeln 24, 25. Der Karton 10 wird dem Schließförderer 21 bzw. der Aufnahme 23 in deren unterer Endstellung durch Querbewegung übergeben, und zwar im vorliegenden Falle durch eine Kippbewegung. Der Karton 10 kommt dabei mit einer schmaleren Seitenfläche auf dem kürzeren bzw. schmaleren Tragschenkel 24 der Aufnahme 23 zu liegen. Der andere, aufrechte Tragschenkel 25 dient als Anlage für eine aufrechte Seitenwand des Kartons. Die Faltlappen 11 sind dabei seitwärts gerichtet.

Der Karton 10 wird nun durch den Schließförderer 21 aufwärts bewegt, und zwar durch ein Schließaggregat 26 hindurch. Dieses bewirkt einen dauerhaften Verschluss der Faltlappen 11 durch Anbringen der Klebestreifen 13 zur Verbindung der äußeren Faltlappen 11 miteinander. Das Schließaggregat 26 bringt den Klebestreifen 13 während der Aufwärtsbewegung des Kartons 10 infolge der Relativbewegung an beiden Seiten desselben an.

Nach Erreichen einer oberen Endstellung wird der Karton 10 an den horizontalen Abförderer 22 übergeben, und zwar erneut durch Kippbewegung, so dass der Karton 10 mit einer größeren Seitenfläche auf dem Abförderer 22 aufliegt.

Die Aufnahme 23 für den Karton 10 ist kippbar am Kartonförderer bzw. Schließförderer 21 angeordnet. Die Aufnahme 23 wird nach Kippen um 90° in der Übergabestation 33 in der Kippstellung abwärts bewegt zur Übernahme des nächsten Kartons 10. Bei der Rückkehr in die Aufnahmestellung für einen Karton (Fig. 2) wird erneut eine Kippbewegung ausgeführt, so dass die Aufnahme 23 die Ausgangsstellung einnimmt.

Die Aufnahme 23 ist mit einem Tragkörper 27 verbunden, der ausschließlich auf- und abbewegt wird. Der Tragkörper 27 ist an aufrechten Führungen gelagert, nämlich mit Gleitführungen an zwei Führungsstangen 28, 29. Seitlich am Tragkörper 27 ist die Aufnahme 23 angebracht, und zwar mit einem quergerichteten Kipplager 30. Die Aufnahme 23 ist demnach mit dem Tragkörper 27 auf- und abbewegbar, wobei jeweils in der oberen und unteren Endstellung eine Kippbewegung durchgeführt wird.

Die Kippbewegungen der Aufnahme 23 werden mechanisch gesteuert. Ein Betätigungsorgan der Aufnahme 23 bzw. des Kipplagers 30 läuft durch die Förderbewegung gegen Anschläge, so dass infolge der Relativbewegung der Kippvorgang durchgeführt wird. Zu diesem Zweck ist an der Aufnahme 23 ein Betätigungshebel 31 angebracht. Dieser befindet sich in einer festen Relativstellung zur Aufnahme 23. Am freien Ende des Betätigungshebels 31 ist eine Führungsrolle 32 angeordnet. Diese läuft zur Einleitung der Kippbewegung gegen einen Anschlag.

Bei den Anschlägen handelt es sich um Führungsbahnen, an denen die Führungsrolle 32 abläuft. Im oberen Bereich, nämlich im Bereich der Übergabestation 33 sind zwei im Abstand voneinander parallel verlaufende Führungsbahnen 34, 35 ortsfest angeordnet. Die Führungsrolle 32 läuft bei der Aufwärtsbewegung der Aufnahme 23 in den Bereich zwischen den beiden aufrechten Führungsbahnen 34, 35 ein. Durch eine bogenförmige Gestaltung am oberen Ende, nämlich durch einen Übergangsbogen in eine horizontale Ebene, wird die Führungsrolle 32 entsprechend abgelenkt. Durch diese Umlenkbewegung wird über den Betätigungshebel 31 die Kippbewegung der Aufnahme 23 bewirkt.

Gegenüberliegend, nämlich im unteren Bereich, ist eine einzelne Führungsbahn 36 vorgesehen mit einem oberen bogenförmigen Auflaufbereich. Bei der Abwärtsbewegung der Aufnahme 23 läuft die Führungsrolle 32 auf den bogenförmigen Bereich der Führungsbahn 36 auf und wird durch die Weiterbewegung bis in den Bereich eines unteren, aufrechten Schenkels entsprechend ausgelenkt. Dadurch kehrt die Aufnahme 23 aufgrund entsprechender Kippbewegung in die Ausgangsstellung zurück.

Die Auf- und Abbewegungen der Aufnahme 23 werden von einem hin- und hergehend angetriebenen, aufrechten Endlosförderer bewirkt, nämlich von einem Zahnriemen 37. Dieser läuft über obere und untere Umlenkrollen 38, 39. Die obere Umlenkrolle 38 ist durch einen Motor 40 abwechselnd in der einen und in der anderen Richtung antreibbar. Zum Ausgleich der Belastungen ist mit dem Endlosförderer bzw. Zahnriemen 37 ein Gegengewicht 41 verbunden, welches durch eine (weitere) Führungsstange 42 geführt ist. Der Tragkörper 27 ist mit einem Trum und das Gegengewicht 41 mit dem anderen Trum des Zahnriemens 37 fest verbunden.

Die Kartons 10 werden hinsichtlich der korrekten Ausbildung überwacht. Diese Überwachung kann sich auch auf den Packungsinhalt beziehen, betrifft aber insbesondere die korrekte Anbringung des Kartonverschlusses im Bereich des Schließaggregats 26, also die korrekte Anbringung bzw. das Vorhandensein des Klebestreifens 13. Eventuell fehlerhafte Kartons, nämlich Fehlkartons 43, werden nicht an den Abförderer 22 übergeben, sondern einer anderweitigen Verwendung zugeführt. Im vorliegenden Falle werden die Fehlkartons 43 wieder abwärts bewegt bis in den Bereich einer auf etwa halber Höhe eingerichteten Abnahmestation 44, in deren Bereich die Fehlkartons 43 der Vorrichtung entnommen werden. Die Abnahmestation 44 besteht aus einer schräg abwärts gerichteten Rutsche 45 mit Endanschlag 46. Der Fehlkarton wird durch die Aufnahme 23 bei der Abwärtsbewegung auf der Rutsche 45 abgelegt und gelangt durch Gleitbewegung bis in eine freie Entnahmestellung am Endanschlag 46.

Dieser Übergabevorgang für Fehlkartons 43 wird durch eine entsprechende Ausgestaltung der beteiligten Organe, nämlich der Aufnahme 23 einerseits und der Rutsche 45 andererseits bewirkt. Wie insbesondere aus Fig. 4 ersichtlich, besteht die Aufnahme 23 aus zwei im Abstand voneinander liegenden, gabelförmig angeordneten Teilaufnahmen 47, 48. Die Rutsche 45 als Übernahmeorgan für die Fehlkartons 43 ist zwischen den Teilaufnahmen 47, 48 positioniert, so dass der Fehlkarton 43 bei Abwärtsbewegung der Aufnahme 23 automatisch auf der Rutsche 45 abgelegt wird, wobei die Aufnahme 23 bzw. deren Teilaufnahmen 47, 48 an der Rutsche 45 in Abwärtsrichtung vorbeibewegt werden. Bei dem vorliegenden Beispiel besteht auch die Rutsche 45 aus zwei im Abstand voneinander, jedoch zwischen den Teilaufnahmen 47, 48 liegenden Tragstücken 49, 50.

Die winkelförmigen Teilaufnahmen 47, 48 sind mit einer gemeinsamen Kippwelle 51 verbunden. Diese wird durch den an einem Ende angeordneten Betätigungshebel 31 gedreht.

Die Handhabung der Kartons 10 einerseits und der Fehlkartons 43 andererseits erfolgt im Bereich der Übergabestation 33 selbsttätig. Im Bereich der Übergabestation 33, also am (oberen) Ende der Förderstrecke für die Kartons 10, ist ein Zwischenförderer 52 angeordnet. Dieser überbrückt den Förderweg der Kartons 10 von der (gekippten) Aufnahme 23 bis zum Abförderer 22, der seitlich neben dem Schließförderer 21 angeordnet ist. Der Zwischenförderer 52 ist ein Fördergurt, der in einer Horizontalebene etwa in Höhe des Abförderers 22 positioniert ist. Der Zwischenförderer 52 ist in der (horizontalen) Förderstellung antreibbar zum Abfördern eines abgelegten Kartons 10 an den Abförderer 22.

Wenn ein Fehlkarton 43 die Übergabestation 33 erreicht, wird der Zwischenförderer 52 aus der Förderposition herausbewegt, und zwar durch Abkippen in eine vertikale Stellung. Zu diesem Zweck ist der Zwischenförderer um eine von der Aufnahme 23 entferntliegende, dem Abförderer 22 zugekehrte Umlenkwalze 53 kippbar. Die abgekippte Position für die Handhabung eines Fehlkartons 43 ist in Fig. 2 gestrichelt gezeigt.

Der Zwischenförderer 52 besteht, wie aus Fig. 1 ersichtlich, aus zwei Einzelgurten 54, 55. Diese sind zwischen den Teilaufnahmen 47, 48 positioniert, so dass die Übergabe der Kartons 10 an den Zwischenförderer 52 selbsttätig durch die Relativbewegung erfolgt. Wenn eine Fehlpackung 43 erkannt und der Zwischenförderer 52 aus der Förderstellung herausbewegt ist, tritt hinsichtlich der Bewegung der Aufnahme 23 keine Veränderung ein. Vielmehr wird diese nach Vollzug der Kippbewegung in der Übergabestation 33 wieder abwärts bewegt, wobei der Fehlkarton 43 auf der Aufnahme 23 bleibt und mit abwärts gefördert wird bis zur Abnahmestation 44. Hier erfolgt die bereits beschriebene Übergabe des Fehlkartons 43 an die Rutsche 45.

## Patentansprüche

1. Vorrichtung zum Herstellen bzw. Verschließen von Kartons (10), die in einer Füllstation befüllbar und während des Transports durch einen Schließförderer (21) durch Verkleben von Faltlappen (11), insbesondere mittels außen aufgebrachtem Klebestreifen (13), verschließbar sind, wobei die Kartons (10) hinsichtlich korrekter Verklebung der Faltlappen (11) überprüfbar und korrekt ausgebildete Kartons (10) im Anschluss an den Schließförderer(21) einem Abförderer (22) zuführbar sind, **gekennzeichnet durch** folgende Merkmale:
a) der Schließförderer (21) ist als aufrechter Kartonförderer ausgebildet mit mindestens einer Aufnahme (23) für mindestens einen Karton (10),
b) die im Querschnitt winkelförmige Aufnahme (23) ist schwenkbar an einem Endlosförderer (37) des Schließförderers (21) angebracht und **durch** diesen aus einer unteren Aufnahmestellung in eine am oberen Ende des Schließförderers (21) gebildete Übergabestation (33) und zurück in die Aufnahmestellung transportierbar,
c) die Aufnahme (23) besteht aus einem kürzeren, während des aufwärts gerichteten Transports des Kartons (10) horizontal gerichteten Tragschenkel (24) und einem längeren, während der Aufwärtsbewegung vertikal gerichteten Tragschenkel (25),
d) im Bereich der Übergabestation (33) ist die Aufnahme (23) kippbar, derart, dass der längere Tragschenkel (25) horizontal gerichtet ist zur Übergabe des Kartons (10) an einen an die Übergabestation anschließenden, horizontal gerichteten Abförderer (22),
e) etwaige Fehlkartons (43) sind auf den horizontal gerichteten, größeren Tragschenkel (25) der Aufnahme (23) liegend an dem Abförderer (22) vorbei - und entlang einer Abförderstrecke abwärts bewegbar,
f) im Bereich einer Aufnahmestation (44) ist der Fehlkarton (43) von der Aufnahme (23)abhebbar.

2. Vorrichtung nach Anspruch 1, **dadurch gekennzeichnet, dass** der Endlosförderer für die Aufnahme (23) als Zahnriemen (23) ausgebildet und die Aufnahme (23) durch diesen zwischen der unteren Aufnahmestellung und der oberen Übergabestation (33) hin- und herbewegbar ist.

3. Vorrichtung nach Anspruch 1 oder 2, **dadurch gekennzeichnet, dass** die Kippbewegungen der Aufnahme (23) durch ein mechanisches Kippgetriebe bewirkbar ist, insbesondere durch ein infolge Aufwärts- oder Abwärtsbewegung der Aufnahme (23) auf einen Anschlag auflaufendes Betätigungsorgan an der Aufnahme (23), nämlich durch einen Betätigungshebel (31).

4. Vorrichtung nach Anspruch 1 oder einem der weiteren Ansprüche, **dadurch gekennzeichnet, dass** die Kartons (10) durch den Schließförderer (21) auf einem insbesondere als Gurtförderer ausgebildeten, horizontalen Zwischenförderer (52) absetzbar sind, der die Kartons (10) zum Abförderer (22) transportiert.

5. Vorrichtung nach Anspruch 4 oder einem der weiteren Ansprüche, **dadurch gekennzeichnet, dass** der Zwischenförderer (52) zur Übergabe von Fehlkartons (43) an die Abnahmestation (44) aus der Bewegungsbahn der Aufnahme (23) bzw. des Kartons (10) herausbewegbar ist, insbesondere durch abwärts gerichtete Kippbewegung in eine aufrechte Position, derart, dass die Aufnahme (23) mit dem Fehlkarton (43) an dem Zwischenförderer (52) vorbeibewegbar ist.

6. Vorrichtung nach Anspruch 1 oder einem der weiteren Ansprüche, **dadurch gekennzeichnet, dass** die Aufnahme (23) zum Absetzen eines Kartons (10) auf dem Zwischenförderer (52) oder auf einer Rutsche (45) im Bereich der Abnahmestation (44) gabelförmig ausgebildet ist mit vorzugsweise zwei im Abstand voneinander angeordneten Teilaufnahmen (47, 48), die an dem entsprechend ausgebildeten Zwischenförderer (52) oder an der entsprechend ausgebildeten Rutsche (45) vorbeibewegbar sind.

## Claims

1. An apparatus for the production and closing of cartons (10) which can be filled in a filling station and closed during transport by a closing conveyor (21) by the adhesive bonding of folding flaps (11), in particular by means of externally applied adhesive strips (13), it being possible to monitor the cartons (10) with regard to the correct adhesive bonding of the folding flaps (11) and to feed correctly formed cartons (10) to a removal conveyor (22) at the end of the closing conveyor (21), **characterized by** the following features:
a) the closing conveyor (21) is configured as an upright carton conveyor having at least one receptacle (23) for at least one carton (10),
b) the receptacle (23), which is of an angular form in cross section and is mounted on an endless conveyor (37) of the closing conveyor (21) in such a way that it can tip, can be transported by the latter from a lower receiving position to a transfer station (33) formed at the upper end of the closing conveyor (21) and back to the receiving position,
c) the receptacle (23) comprises a shorter carrying leg (24), which is directed horizontally during the upward transport of the carton (10), and a longer carrying leg (25), which is directed vertically during the upward movement,
d) the receptacle (23) can be tipped in the region of the transfer station (33) such that the longer carrying leg (25) is directed horizontally for the purpose of transferring the carton (10) to a horizontally directed removal conveyor (22) following the transfer station,
e) any defective cartons (43), lying on the horizontally directed, larger carrying leg (25) of the receptacle (23), can be conveyed past the removal conveyor (22) - and downward along a removal path,
f) the defective carton (43) can be lifted from the receptacle (23) in the region of a removal station (44).

2. The apparatus according to Claim 1, **characterized in that** the endless conveyor for the receptacle (23) is configured as a toothed belt (23), it being possible for the receptacle (23) to be moved back and forth between the lower receiving position and the upper transfer station (33).

3. Apparatus according to Claim 1 or 2, **characterized in that** the tilting movements of the receptacle (23) can be executed by a mechanical tilting gear, in particular by an actuating member on the receptacle (23) running onto a stop as a result of the upward or downward movement of the receptacle (23), namely by an actuating lever (31).

4. The apparatus according to Claim 1 or one of the further Claims, **characterized in that** the cartons (10) can be set down by the closing conveyor (21) on a horizontal intermediate conveyor (52), which is designed in particular as a belt conveyor and which transports the cartons (10) to the removal conveyor (22).

5. The apparatus according to Claim 4 or one of the further Claims, **characterized in that**, for transferring defective cartons (43) to the removal station (44), the intermediate conveyor (52) can be moved out of the path of movement of the receptacle (23) or of the carton (10), in particular by a downward tipping movement into an upright position in such a way that the receptacle (23) with the defective carton (43) can be moved past the intermediate conveyor (52).

6. The apparatus according to Claim 1 or one of the further Claims, **characterized in that**, for depositing a carton (10) on the intermediate conveyor (52) or on a chute (45), the receptacle (23) has a fork-like design in the region of the removal station (44) with preferably two part-receptacles (47, 48) which are arranged at distance from each other and which can be moved past the correspondingly designed intermediate conveyor (52), or the correspondingly designed chute (45).

## Revendications

1. Dispositif destiné à la fabrication ou à la fermeture de cartons (10) qui peuvent être remplis dans un poste de remplissage et qui, au cours du transport à l'aide d'un convoyeur de fermeture (21), peuvent être fermés par collage de pattes repliables (11), en particulier au moyen de bandes collantes (13) appliquées à l'extérieur, dans lequel les cartons (10) peuvent être contrôlés pour vérifier le collage correct des pattes repliables (11) et les cartons correctement réalisés (10) peuvent être acheminés, à la suite du convoyeur de fermeture (21), à un convoyeur d'évacuation (22), **caractérisé en ce que** :
a) le convoyeur de fermeture (21) se présente sous la forme d'un convoyeur de cartons vertical ayant au moins un logement (23) pour au moins un carton (10),
b) le logement (23) de forme angulaire en section transversale est monté à pivotement sur un convoyeur sans fin (37) du convoyeur de fermeture (21) et peut être transporté par celui-ci d'une position de réception inférieure à un poste de transfert (33) formé à l'extrémité supérieure du convoyeur de fermeture (21) et, inversement, à une position de réception,
c) le logement (23) est constitué d'une branche porteuse plus courte (24) dirigée horizontalement au cours du transport dirigé vers la haut du carton (10) et d'une branche porteuse plus longue (25) dirigée verticalement au cours du déplacement vers le haut,
d) dans la zone du poste de transfert (33), le logement (23) peut être basculé de sorte que la branche porteuse plus longue (25) soit dirigée horizontalement pour transférer le carton (10) sur un convoyeur d'évacuation (22) dirigé horizontalement et raccordé au poste de transfert,
e) d'éventuels cartons défectueux (43) peuvent être déplacés vers le bas sur la branche porteuse plus grande (25) dirigée horizontalement du logement (23) se trouvant à côté du convoyeur d'évacuation (22) et le long d'un chemin d'évacuation, et
f) dans la zone d'un poste de réception (44), le carton défectueux (43) peut être enlevé du logement (23).

2. Dispositif selon la revendication 1, **caractérisé en ce que** le convoyeur sans fin pour le logement (23) se présente sous la forme d'une courroie dentée (23) et le logement (23) peut être déplacé dans les deux sens par celle-ci entre la position de réception inférieure et le poste de transfert supérieur (33).

3. Dispositif selon la revendication 1 ou 2, **caractérisé en ce que** les mouvements de basculement du logement (23) peuvent être provoqués par un mécanisme de basculement mécanique, en particulier par un organe d'actionnement du logement (23) s'appliquant à la suite d'un mouvement vers le haut ou vers le bas du logement (23) sur une butée, à savoir par un levier d'actionnement (31).

4. Dispositif selon la revendication 1 ou selon l'une quelconque des autres revendications, **caractérisé en ce que** les cartons (10) peuvent être déposés par le convoyeur de fermeture (21) sur un convoyeur intermédiaire horizontal (52) se présentant en particulier sous la forme d'un convoyeur à bande, qui transporte les cartons (10) vers le convoyeur d'évacuation (22).

5. Dispositif selon la revendication 4 ou selon l'une quelconque des autres revendications, **caractérisé en ce que** le convoyeur intermédiaire (52) destiné au transfert de cartons défectueux (43) au poste de réception (44) peut être retiré de la bande de déplacement du logement (23) ou du carton (10), en particulier par un mouvement de basculement dirigé vers le bas dans une position verticale, de manière à déplacer le logement (23) avec le carton défectueux (43) devant le convoyeur intermédiaire (52) .

6. Dispositif selon la revendication 1 ou selon l'une quelconque des autres revendications, **caractérisé en ce que** le logement (23) destiné au dépôt d'un carton (10) sur le convoyeur intermédiaire (52) ou sur une goulotte (45) dans la zone du poste de réception (44) est conformé en fourche, de préférence avec deux logements partiels (47, 48) ménagés à distance l'un de l'autre, qui peuvent être déplacés devant le convoyeur intermédiaire (52) de conformation correspondante ou devant la goulotte (45) de conformation correspondante.
